# EUROPÄISCHE PATENTSCHRIFT

(11) **EP 0 581 933 B1**
(45) Veröffentlichungstag und Bekanntmachung des Hinweises auf die Patenterteilung: **14.05.1997**
(21) Anmeldenummer: 93903942.6
(22) Anmeldetag: 09.02.1993
(51) Int. Cl.: B25F 5/02

(54) **KRAFTGETRIEBENE HANDWERKZEUGMASCHINE**
POWERED HAND TOOL
OUTIL A MAIN A MOTEUR

(30) Priorität: 19.02.1992 DE 4204947
(43) Veröffentlichungstag der Anmeldung: 09.02.1994
(73) Patentinhaber: SCINTILLA AG, CH-4501 Solothurn (CH)
(72) Erfinder: HOLZER, Peter, CH-4500 Solothurn (CH); SCHAIBLE, Herman, CH-4652 Biberist (CH)
(74) Vertreter: Wierspecker, Horst
(86) Internationale Anmeldenummer: EP9300317
(87) Internationale Veröffentlichungsnummer: WO9316845

(56) Entgegenhaltungen:
- EP-A- 0 129 754
- DE-A- 3 239 238
- US-A- 4 991 472

## Beschreibung

### Stand der Technik

Die Erfindung betrifft eine Kraftgetriebene Handwerkzeugmaschine nach dem Oberbegriff des Anspruchs 1 bzw. 2.

Durch die EP-A-129 754 ist eine gattungsgemäße Handwerkzeugmaschine bekannt, bei der ein elektrischer Leiter in Kabelkanälen des Gehäuses angeordnet ist, die in Trennebenen von Gehäuseteilschalen verlaufen. Der elektrische Leiter ist in diesen Kanälen ohne besondere Mittel zur Lagesicherung verlegt und dadurch den beim Betrieb der Handwerkzeugmaschine auftretenden Schwingungen ausgesetzt. Ein Bruch des Leiters bzw. Beschädigungen der Isolation können insbesondere bei Anwendung der Erfindung bei Schlagbohrmaschinen oder Bohrhämmern nicht mit Sicherheit ausgeschlossen werden. Außerdem ist für elektrische Leiter in Elektrohandwerkzeugen eine Kriechstrombarriere von mindestens 4 mm Länge vorgeschrieben. Dies kann für die bekannte Erfindung unter Umständen zu konstruktiven Problemen fuhren.

### Vorteile der Erfindung

Die erfindungsgemäße Handwerkzeugmaschine mit den kennzeichnenden Merkmalen des Anspruchs 1 bzw. 2 hat demgegenüber den Vorteil, daß der elektrische Leiter so fixiert und abgedichtet angeordnet ist, daß auch bei starken Vibrationen dessen Verschiebung bzw. Zerreißen ausgeschlossen werden kann. Außerdem ist für den elektrischen Leiter bei der erfindungsgemäßen Handwerkzeugmaschine eine Kriechstrombarriere mit einem Mindestkriechweg von 4 mm gesichert bei normaler Gehäusewandstärke, die deutlich kleiner ist als 4 mm. Durch die Erfindung sind vor allem empfindliche Sensorkabel besonders sicher in Handwerkzeugmaschinen verlegbar.

### Zeichnung

Ausführungsbeispiele der Erfindung sind in der nachfolgenden Beschreibung anhand der zugehörigen Zeichnung näher erläutert.

Es zeigen Figur 1 eine seitliche Teil-Schnittansicht einer Handbohrmaschine und Figur 2 einen Schnitt durch das Gehäuse gemäß dem Ausführungsbeispiel nach Figur 1.

### Beschreibung des Ausführungsbeispiels

Die ausschnittsweise in Figur 1 gezeigte Handwerkzeugmaschine ist eine Handbohrmaschine 1 mit einem in Teilschalenbauweise ausgestalteten Gehäuse 3, das sich zu einer Spindellagerstelle im Hals 4 verjüngt. Das Gehäuse 3 besitzt eine Gehäusewand 5 und nimmt einen Motor 7 und ein Getriebe 9 auf. Der Motor 7 ist wirkverbunden mit einer Spindel 11, die ein Bohrfutter 13 trägt. Die Spindel 11 trägt außerdem einen als Magnet 15 ausgestalteten Impulsgeber. Eng benachbart zum Magnet 15 in der Gehäusewand 5 ist ein Sensor 17 angeordnet, der über einen elektrischen Leiter 19 mit einer im Motorgehäuse 3 angeordneten elektronischen Monitor- und Steuereinheit 21 mit Stellrad 22 zur Drehzahl- oder Drehmomentregelung verbunden ist. Der elektrische Leiter 19 ist im Inneren der Gehäusewand 5, d. h. in einem als Nut ausgestalteten Kanal 23 zum Hals 4 geführt. Der Kanal 23 ist in die Schmalseite der Gehäusewand 5 der Gehäuseteilschale 27 an einer vorgesehenen Teilungsebene 30 zu einer benachbarten, weiteren Gehäuseteilschale 29 eingearbeitet. Außerdem ist in die Kontur der Stirnseite der Gehäusewand 5 eine erste, wulstartige Rippe 25 eingeformt, die ähnlich einem erhöhten Uferdamm neben dem Kanal 23 verläuft.
Die beiden Gehäuseteilschalen 27, 29 werden von einer ringartigen Manschette 32 umgriffen, die in einer schwalbenschwanzartigen Nut 34 verdrehsicher festgehalten wird, die zu etwa gleichen Breitenanteilen entlang der Teilungsfuge 36 bzw. der Teilungsebene 30 in die äußere Kontur des Gehäuses 3 eingearbeitet ist.

Die in Figur 2 gezeigte Schnittdarstellung des Gehäuses 3 zeigt die Gehäuseteilschalen 27, 29 im Bereich der mäanderförmigen Teilungsfuge 36. Hier wird deutlich, daß der Kanal 23 zwischen den Rippen 25, 26 der Gehäuseteilschale 27 verläuft und daß der elektrische Leiter 19 darin fixiert wird, festgehalten bzw. geklemmt durch die dritte Rippe 31 der zweiten Gehäuseteilschale 29. Die Rippen 25, 26 der Gehäuseteilschale 27 ragen in Ausnehmungen bzw. in den Kanal 24 der weiteren Gehäuseteilschale 29 und halten so die Gehäuseteilschalen 27, 29 zueinander unverschieblich fest.

Hier ist außerdem zu erkennen, daß die erste Rippe 25 der ersten Gehäuseteilschale 27 in einen Kanal 24 der Gehäuseteilschale 29 ragt und daß damit die Gehäusehalbschalen 27, 29 zueinander lagegesichert sind. Weiterhin ist zu erkennen, daß der Kanal 23 einen langlochartigen Querschnitt besitzt und daß der elektrische Leiter 19 als mehradriges Flachbandkabel ausgestaltet ist.

Durch die Mäander- oder Zickzack-Form der Teilungsfuge 36 wird erreicht, daß der Kriechweg zwischen dem Leiter 19 und der Außenkontur des Gehäuses 3 größer als 4 mm ist, ohne daß das Gehäuse 3 an der Teilungsfuge stärker als normal sein muß und daß hier eine Wandstärke von etwa 2 mm völlig ausreicht.

Gemäß den Figuren 1 und 2 ist eine ringartige Manschette 32 erkennbar, die die beiden Gehäuseteilschalen 27, 29 aneinander festhält und an einer besonders hochbelasteten Stelle des Gehäuses 3 eine Verstärkung bildet, in der beispielsweise Betätigungselemente für eine Gangschaltung oder eines Umschalters zwischen Hämmern oder Bohren gelagert sind.

Bei einem nicht dargestellten Ausführungsbeispiel der Erfindung ist in der Wand des Getriebegehäuses eine im wesentlichen dessen Kontur folgende Bohrung angeordnet, in der das elektrische Leitungskabel angeordnet ist.

Bei einem weiteren, nicht dargestellten Ausführungsbeispiel ist das elektrische Leitungskabel innerhalb der Gehäusewand unlösbar vergossen.

Bei einem anderen, nicht dargestellten Ausführungsbeispiel der Erfindung sind mehrere Gehäuseteilschalen doppelwandig mit Hohlräumen zur Aufnahme von Kabeln oder dergleichen ausgestaltet, so daß Lichtleitmittel, insbesondere Bildleitkabel, und darüber hinaus mechanische Verstellelemente, insbesondere Bowdenzüge oder Schaltgestänge, von außen nicht sichtbar, fixierbar aufgenommen werden können.

## Patentansprüche

1. Kraftgetriebene Handwerkzeugmaschine (1) mit in einem Gehäuse (3) angeordnetem Motor (7), insbesondere drehzahlgesteuertem Elektromotor mit einem Getriebe (9), sowie mit einer einen Werkzeughalter (13) tragenden Spindel (11), wobei ein elektrischer Leiter (19) in einem zugeordneten Kanal (23) in der Wand (6) des Gehäuses (3) verläuft, dadurch gekennzeichnet,
daß sich der Kanal (23) in der Wand des Gehäuses (3) - bis auf eine Austrittsbohrung für den Leiter (19) - nicht zum Gehäuseinneren hin öffnet, wobei sich ein Kriechweg zwischen dem darin fixierten elektrischen Leiter (19), insbesondere einem mehradrigen Flachbandkabel, und der Außenfläche des Gehäuses (3) von mindestens 4 mm ergibt, auch wenn die Gehäusewandstärke kleiner als 4 mm ist.

2. Handwerkzeugmaschine (1) mit einem Gehäuse (3), das aus Gehäuseteilschalen (27, 29) gebildet wird, die mittels an einer Teilungsebene (30) angeordneter, in zugeordnete, nutförmige Ausnehmungen (23, 24) eingreifender Rippen (25, 26) gegeneinander justiert sind, wobei in dem Gehäuse (3) ein Motor (7) angeordnet ist, insbesondere ein drehzahlgesteuerter Elektromotor mit einem Getriebe (9), sowie mit einer einen Werkzeughalter (13) tragenden Spindel (11), wobei ein elektrischer Leiter (19) in einem zugeordneten Kanal in der Wand (6) des Gehäuses (3) verläuft,
dadurch gekennzeichnet, daß der Kanal (23) als vertiefte Nut in der Wand (6) einer ersten Gehäuseteilschale (27) angeordnet ist, wobei sich diese Nut - bis auf eine Austrittsbohrung für den darin fixierten Leiter (19) - nicht zum Gehäuseinneren hin öffnet und wobei die Kontur der den Kanal (23) enthaltenden Teilungsfuge (36) mäanderförmig oder zickzackartig verläuft, so daß sich ein Kriechweg zwischen dem elektrischen Leiter (19), insbesondere einem mehradrigen Flachbandkabel, und der Außenfläche des Gehäuses (3) von mindestens 4 mm ergibt, auch wenn die Gehäusewandstärke kleiner als 4 mm ist.

3. Handwerkzeugmaschine nach Anspruch 2, dadurch gekennzeichnet daß der in der einen Gehäuseteilschale (27) angeordnete Kanal (23) zur Teilungsebene (30) hin offen ist und im zusammengebauten Zustand des Gehäuses (3) durch die andere Gehäuseteilschale (29) verschlossen ist, wobei sich an der Berührungsstelle der zwei Gehäuseteilschalen (27, 29) eine Teilungsfuge (36) bildet.

4. Handwerkzeugmaschine nach Anspruch 3, dadurch gekennzeichnet, daß der Kanal (23) unmittelbar neben der ersten Rippe (25) verlaufend angeordnet ist und daß auf der anderen Seite des Kanals (23) parallel zu diesem die erste und eine zweite Rippe (25, 26) angeordnet sind.

5. Handwerkzeugmaschine nach einem der vorhergehenden Ansprüche, dadurch gekennzeichnet daß eine dritte, zur benachbarten Gehäuseteilschale (29) gehörende Rippe (31) zumindestens teilweise in den Kanal (23) ragt, diesen verschließt und den Leiter (19) darin fixiert.

6. Handwerkzeugmaschine nach einem der vorhergehenden Ansprüche, dadurch gekennzeichnet, daß die erste und zweite Rippe (25, 26) zumindestens teilweise in Nuten bzw. Kanäle (24) der benachbarten Gehäuseteilschale (29) ragen und diese verschließen.

7. Handwerkzeugmaschine nach einem der vorhergehenden Ansprüche, dadurch gekennzeichnet, daß der elektrische Leiter (19) zu einem im Hals (4) des Gehäuses (3), durch den die Spindel (11) geführt ist, angeordneten Sensor (17), insbesondere Hall-Sensor, zum Abtasten eines Gebers, insbesondere Magnetgebers (15), an der Spindel (11) führt.

8. Handwerkzeugmaschine nach einem der vorhergehenden Ansprüche, dadurch gekennzeichnet, daß das Gehäuse (3) mehrwandig, insbesondere doppelwandig, ausgestaltet ist, mit Hohlräumen zur klemmenden Aufnahme von Kabeln oder dergl.

9. Handwerkzeugmaschine nach einem der vorhergehenden Ansprüche, dadurch gekennzeichnet, daß die Gehäuseteilschalen (27, 29) von einer ringartigen Manschette (32) umgriffen und aneinander festgehalten werden, wobei die Manschette (32) in einer schwalbenschwanzartigen Nut (34), die eingeformt ist in die äußere Gehäusekontur im Bereich der Teilungsebene (30), verdrehsicher gehalten wird.

10. Handwerkzeugmaschine nach einem der vorhergehenden Ansprüche, dadurch gekennzeichnet, daß beiderseits der Teilungsebene (30) in jeder Gehäuseteilschale (27, 29) Kanäle (23 ,24) angeordnet sind zur Aufnahme elektrischer Leiter (19) oder dergl..

## Claims

1. Powered hand tool (1) having a motor (7) arranged in a housing (3), in particular a speed-controlled electric motor with a gearing (9), and also having a spindle (11) carrying a tool holder (13), an electric conductor (19) running in an allocated passage (23) in the wall (6) of the housing (3), characterized in that the passage (23) in the wall of the housing (3) - except for an outlet bore for the conductor (19) - does not open towards the housing interior, a leakage path of at least 4 mm being obtained between the electric conductor (19) fixed therein, in particular a multicore flat-strip cable, and the outer surface of the housing (3), even if the housing wall thickness is less than 4 mm.

2. Powered hand tool (1) having a housing (3) which is formed from sectional housing shells (27, 29) which are adjusted relative to one another by means of ribs (25, 26) arranged at a parting plane (30) and engaging in allocated, groove-shaped recesses (23, 24), a motor (7) being arranged in the housing (3), in particular a speed-controlled electric motor with a gearing (9), and also having a spindle (11) carrying a tool holder (13), an electric conductor (19) running in an allocated passage in the wall (6) of the housing (3), characterized in that the passage (23) is arranged as a recessed groove in the wall (6) of a first sectional housing shell (27), in which case this groove - except for an outlet bore for the conductor (19) fixed therein - does not open towards the housing interior, and the contour of the parting line (36) containing the passage (23) runs in a meander shape or in a zigzag so that a leakage path of at least 4 mm is obtained between the electric conductor (19), in particular a multicore flat-strip cable, and the outer surface of the housing (3), even if the housing wall thickness is less than 4 mm.

3. Powered hand tool according to Claim 2, characterized in that the passage (23) arranged in the one sectional housing shell (27) is open towards the parting plane (30) and is closed by the other sectional housing shell (29) in the assembled state of the housing (3), a parting line (36) being formed at the point of contact between the two sectional housing shells (27, 29).

4. Powered hand tool according to Claim 3, characterized in that the passage (23) is arranged to run directly next to the first rib (25), and in that the first rib (25) and a second rib (26) are arranged on the other side of the passage (23) in parallel with the latter.

5. Powered hand tool according to one of the preceding claims, characterized in that a third rib (31) belonging to the adjacent sectional housing shell (29) projects at least partly into the passage (23), closes the latter and fixes the conductor (19) therein.

6. Powered hand tool according to one of the preceding claims, characterized in that the first and second ribs (25, 26) project at least partly into grooves or passages (24) of the adjacent sectional housing shell (29) and close the latter.

7. Powered hand tool according to one of the preceding claims, characterized in that the electric conductor (19) leads to a sensor (17), in particular a Hall sensor, for sensing a transmitter, in particular a magnetic transmitter (15), on the spindle (11), which sensor (17) is arranged in the neck (4) of the housing (3), through which neck (4) the spindle (11) is guided.

8. Powered hand tool according to one of the preceding claims, characterized in that the housing (3) is of multi-wall, in particular double-wall, configuration having hollow spaces for clamping cables or the like in place.

9. Powered hand tool according to one of the preceding claims, characterized in that the sectional housing shells (27, 29) are enclosed by an annular collar (32) and are held in place against one another, the collar (32) being held in a rotationally locked manner in a dovetail-like groove (34) which is formed in the outer housing contour in the area of the parting plane (30).

10. Powered hand tool according to one of the preceding claims, characterized in that passages (23, 24) are arranged on both sides of the parting plane (30) in each sectional housing shell (27, 29) in order to accommodate electric conductors (19) or the like.

## Revendications

1. Outil à main motorisé (1) comprenant, dans un boîtier (3), un moteur (7) en particulier un moteur électrique à vitesse réglable associé à un engrenage (9), une broche (11) portant un porte-outil (13), ainsi qu'un conducteur électrique (19) logé dans un canal (23) situé dans la paroi (6) du boîtier (3),
caractérisé en ce que
le canal (23) situé dans la paroi du boîtier (3), à l'exception d'un trou de sortie pour le conducteur (19), ne présente aucune ouverture débouchant sur l'intérieur du boîtier, de sorte que le parcours de fuite entre le conducteur (19) fixé dans le canal, en particulier un câble plat multifilaire, et la surface externe du boîtier (3) est d'au moins 4 mm, même si l'épaisseur de la paroi du boîtier est inférieure à 4 mm.

2. Outil à main motorisé (1) comprenant un boîtier (3) constitué par des coquilles (27, 29) ajustées l'une à l'autre par des nervures (25, 26) situées le long d'un plan de séparation (30) et en prise dans des évidements (23, 24) associés en forme de rainures, le boîtier (3) contenant un moteur (7), en particulier un moteur électrique à vitesse réglable associé à un engrenage (9) et à une broche (11) portant un porte-outil (13), un conducteur électrique (19) étant logé dans un canal (23) situé dans la paroi (6) du boîtier (3),
caractérisé en ce que
le canal (23) est une rainure creusée dans l'épaisseur de la paroi (6) d'une première coquille de boîtier (27), cette rainure, à l'exception d'un trou de sortie du conducteur (19) qui y est fixé, ne présentant aucune ouverture débouchant sur l'intérieur du boîtier, tandis que le profil du joint de séparation (36) contenant le canal (23) a une forme en méandre ou en zigzag, de sorte que le parcours de fuite entre le conducteur électrique (19), en particulier en câble plat multifilaire, et la surface externe du boîtier (1) est d'au moins 4 mm, même si l'épaisseur de la paroi du boîtier est inférieure à 4 mm.

3. Outil à main motorisé selon la revendication 2,
caractérisé en ce que
le canal (23) logé dans une coquille (27) de boîtier est ouvert par rapport au plan de séparation (30) et obturé par l'autre coquille (29) quand le boîtier (3) est assemblé, tandis qu'un joint de séparation (36) forme le point de contact des deux coquilles (27, 29) de boîtier .

4. Outil à main motorisé selon la revendication 3,
caractérisé en ce que
le canal est disposé directement le long de la première nervure (25) tandis que de l'autre côté du canal (23) et parallèlement à celui-ci se trouvent la première et la deuxième nervure (25, 26).

5. Outil à main motorisé selon une des revendications précédentes,
caractérisé en ce qu'
une troisième nervure (31) appartenant à la coquille de boîtier voisine (29) et pénétrant au moins partiellement dans le canal, obture celui-ci et y fixe le conducteur (19).

6. Outil à main motorisé selon une des revendications précédentes,
caractérisé en ce que
la première et la seconde nervure (25, 26) pénètrent au moins partiellement dans des rainures ou des canaux (24) de la coquille de boîtier voisine (29) et obturent ces canaux.

7. Outil à main motorisé selon une des revendications précédentes,
caractérisé en ce que
le conducteur électrique (19) aboutit à un détecteur (17) logé dans le collet (4) du boîtier (3) que traverse la broche (11), en particulier un détecteur à effet Hall explorant un transmetteur, en particulier un transmetteur magnétique (15) monté sur la broche (11).

8. Outil à main motorisé selon une des revendications précédentes,
caractérisé en ce que
le boîtier (3) comporte plusieurs parois, en particulier les doubles parois, délimitant des espaces creux permettant d'y loger avec serrage des câbles ou organes analogues.

9. Outil à main motorisé selon une des revendications précédentes,
caractérisé en ce que
les coquilles de boîtier (27, 29) sont entourées par une manchette annulaire (32) qui les maintient l'une sur l'autre, cette manchette étant logée sans pouvoir tourner dans une rainure (34) en queue d'aronde moulée le long de la surface externe du boîtier, dans la zone du plan de séparation (30).

10. Outil à main motorisé selon une des revendications précédentes,
caractérisé en ce que
des canaux (23, 24) destinés à recevoir des conducteurs électriques (19) ou organes analogues, sont disposés des deux côtés du plan de séparation (30) dans chacune des coquilles de boîtier (27, 29).
